# EUROPÄISCHE PATENTSCHRIFT

(11) **EP 3 025 834 B1**
(45) Veröffentlichungstag und Bekanntmachung des Hinweises auf die Patenterteilung: **04.08.2021**
(21) Anmeldenummer: 15196022.6
(22) Anmeldetag: 24.11.2015
(51) Int. Cl.: B27C 1/12, B23Q 3/00, B27C 5/04, B27M 1/08, B27C 5/06

(54) **FÜHRUNGSEINRICHTUNG**
GUIDING DEVICE
DISPOSITIF DE GUIDAGE

(30) Priorität: 25.11.2014 DE 202014105658 U
(43) Veröffentlichungstag der Anmeldung: 01.06.2016
(73) Patentinhaber: Otto Martin Maschinenbau GmbH & Co. KG, 87724 Ottobeuren (DE)
(72) Erfinder: HARTMANN, Bastian, 86871 Rammingen (DE)
(74) Vertreter: Ernicke, Klaus Stefan

(56) Entgegenhaltungen:
- EP-A1- 0 571 341
- EP-A2- 0 906 815
- DE-A1- 2 019 729
- DE-A1- 2 406 147
- DE-A1- 19 819 170

## Beschreibung

Die Erfindung betrifft eine Führungseinrichtung für ein Werkstück und eine Holzbearbeitungsmaschine mit den Merkmalen im Oberbegriff der selbstständigen Ansprüche.

Eine derartige Führungseinrichtung und eine derartige Bearbeitungsmaschine gehen beispielsweise aus der EP 0 906 815 A2 hervor.

Aus der Praxis ist eine Holzbearbeitungsmaschine mit einer eindimensional verstellbaren Führungseinrichtung bekannt. Die Variantenbreite der damit verarbeitbaren Holzprofile ist beschränkt.

Es ist daher Aufgabe der vorliegenden Erfindung, eine verbesserte Führungseinrichtung sowie eine verbesserte Bearbeitungsmaschine aufzuzeigen.

Die Erfindung löst diese Aufgabe mit den Merkmalen in den selbstständigen Ansprüchen.

Die beanspruchte Führungseinrichtung kann in der Höhe und in der Weite verstellt werden, wodurch sich ein sehr großer Einstellbereich und eine große Variantenbreite der bearbeitbaren Werkstückgeometrien, insbesondere Profilgeometrien, ergibt.

Die Führungseinrichtung weist Führungsmittel auf, die relativ zueinander beweglich sowie gegenseitig quer zur Förderrichtung eingriffs- und überlappungsfähig ausgebildet sind. Die Führungseinrichtung weist ein oder mehrere relativ ortsfeste Höhen- und/oder Seitenführungsmittel und ein oder mehrere quer zur Förderrichtung zustellbare Höhen- und/oder Seitenführungsmittel auf.

Besondere Vorteile bestehen bei dem bevorzugten Einsatz im Fenster- und Möbelbau für die dort verwendeten Holzprofile. Diese können eine komplizierte Formgebung mit Stufen, Rundungen oder dergleichen aufweisen. Mit der beanspruchten Führungseinrichtung können diese komplizierten Profilformen trotzdem sicher und für die Bearbeitung genau geführt werden.

Eine Bearbeitung kann z.B. durch Schleifen von einer oder mehreren Werkstückseiten erfolgen. Dies kann im Bereich der Führungseinrichtung geschehen. Außerdem kann eine Bearbeitung auch durch ein Abbürsten oder sonstiges Reinigen des Werkstücks oder eine sonstige Bearbeitung oder Behandlung erfolgen.

Ein besonderer Vorteil der beanspruchten eingriffs- und überlappungsfähigen Höhen- und Seitenführungsmittel besteht im stark vergrößerten Zustellbereich. Durch die Überlappung oder den zinkenförmigen bzw. verzahnungsartigen gegenseitigen Eingriff können die Höhen- und Seitenführungsmittel sowie der dadurch gebildete Führungskanal auch auf sehr kleine Werkstückgrößen eingestellt werden und können diese sicher und genau führen.

Die zustellbaren Höhen- und Seitenführungsmittel sind gegenseitig quer zur Förderrichtung eingriffs- und überlappungsfähig ausgebildet. Es können auch die zustellbaren Höhen- und Seitenführungsmittel gegenüber einem angrenzenden, relativ ortsfesten Höhen- oder Seitenführungsmittel quer zur Förderrichtung eingriffs- und überlappungsfähig ausgebildet sein.

Die an den Seiten- und Höhenführungsmitteln angeordneten Führungselemente können z.B. als drehbare Rollen ausgebildet sein. Zumindest einige Führungselemente, vorzugsweise die zustellbaren Führungselemente, können eine quer zur Förder- und Führungsrichtung gerichtete Länge aufweisen, die gleich oder größer als die maximale zugewandte Werkstückdimension ist. Hierdurch können alle Werkstückgrößen gleichermaßen sicher und zuverlässig geführt werden. Es ist allerdings alternativ möglich, dass die besagte Länge der Führungselemente kleiner als die maximale zugewandte Werkstückdimension ist.

Die Führungselemente, insbesondere Rollen, haben im Kontaktbereich zum Werkstück bevorzugt eine gerade Erstreckung bzw. Zylinderform. Dies ist ist vorteilhaft, weil durch die Reihenanordnung in Förder- oder Führungsrichtung ein Führungskanal mit gleichbleibender Kontur und ebenen Hüllwänden gebildet wird, der für unterschiedlichste Werkstückquerschnitte gleichermaßen gut geeignet ist und außer der Zustellung der Höhen- und Seitenführungsmittel keiner weiteren Anpassung bedarf. Die gerade Erstreckung bzw. Zylinderform ist allerdings nicht zwingend erforderlich, so dass auch Abweichungen und konturierte Mantelformen möglich sind.

Die zustellbaren Führungselemente, ggf. auch die relativ ortsfesten Führungselemente, können jeweils an einem schlanken Tragarm frontseitig angeordnet sein. Der Tragarm kann sich von einem rückseitigen Gestell quer zur Förderrichtung erstrecken. Die Tragarme können jeweils in Förderrichtung versetzt auf Lücke sowie ggf. eingriffs- und überlappungsfähig angeordnet sein. Insbesondere die quer zueinander ausgerichteten Tragarme können mit Lückenversatz und gegenseitig eingriffs- und überlappungsfähig angeordnet sein. Günstig ist es ferner, wenn die Tragarme eine freie Kraglänge aufweisen, die größer als der Eingriffs- und Überlappungsweg ist.

Die Ausrichtung der Werkstücke bei der Zuführung bzw. Einlegung in die Bearbeitungsmaschine ist beliebig wählbar. Eine sichere und exakte Führung kann bei jeder Werkstückausrichtung sichergestellt werden. Man kann somit alle Werkstücke mit der Sichtseite nach oben zuführen, insbesondere wenn die Werkstückbearbeitung, vorzugsweise Schleifbearbeitung, in der Bearbeitungsmaschine von oben erfolgt. Somit können z.B. schmale Werkstücke hochkant bearbeitet werden. Dieser Vorteil ist von besonderer Bedeutung bei gefalzten Fensterkanthölzern, da hier die breiteste Seite meist die Fenstersichtseite ist. Ein solches Fensterkantholz müsste daher mit der Schmalseite nach unten eingelegt werden. Bei der erfindungsgemäßen Bearbeitungstechnik ist dies ohne Probleme bei der Führung und Bearbeitung des Werkstücks möglich. Ein unerwünschtes Kippen des Werkstücks und eine damit einhergehende Verschlechterung der Oberflächen- und Bearbeitungsqualität kann mit der Erfindung zuverlässig verhindert werden.

Bei der Bearbeitung eines Werkstücks mit einem waagerechten Schleifband ist für das Erreichen einer optimalen Oberflächen- und Bearbeitungsqualität eine exakte waagerechte Führung des Werkstücks notwendig. Dies wird mit der Erfindung durch die Kanalbildung und die vierseitige Führung, insbesondere Rollenführung, gewährleistet.

Nachdem die Werkstücke in der beanspruchten Bearbeitungsvorrichtung in beliebiger Ausrichtung eingelegt und bearbeitet werden können, kann diese Einlegeposition und Lage des Werkstücks auf vorgeschaltete oder nachgeschaltete Bearbeitungsschritte abgestimmt werden. Die beanspruchte Bearbeitungsmaschine, insbesondere Holzbearbeitungsmaschine, ist somit optimal geeignet für eine automatisierte Fertigung. Sie lässt sich problemlos kombinieren mit anschließenden weiteren Gerätschaften oder Maschinen, insbesondere Förder-, Lackier- und Trocknungsanlagen.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1:: eine perspektivische Ansicht einer Holzbearbeitungsmaschine mit einer Führungseinrichtung für ein Werkstück,
- Figur 2:: eine vergrößerte perspektivische Darstellung der Führungseinrichtung von Figur 1,
- Figur 3:: eine perspektivische Darstellung der Führungsmittel der Führungseinrichtung von Figur 1 und 2,
- Figur 4 bis 6:: eine Draufsicht, eine Seitenansicht und eine Stirnansicht der Führungsmittel gemäß Pfeilen IV, V und VI von Figur 2, und
- Figur 7 und 8:: die Führungseinrichtung in verschiedenen Betriebsstellungen an unterschiedlichen Werkstückformen.

Die Erfindung betrifft eine Führungseinrichtung (1) für ein Werkstück (3) und eine Bearbeitungsmaschine (2), insbesondere eine Holzbearbeitungsmaschine, mit einer solchen Führungseinrichtung (1).

Figur 1 zeigt eine Bearbeitungsmaschine (2) für Werkstücke (3), die längs einer Förderrichtung (7) mittels der Führungseinrichtung (1) geführt werden. Die Werkstücke haben eine langgestreckte Form und sind vorzugsweise als Profile ausgebildet. Sie können aus einem beliebigen Werkstoff bestehen. Vorzugsweise bestehen sie aus einem Holzwerkstoff, wobei die Maschine (2) als Holzbearbeitungsmaschine ausgebildet ist.

Die Werkstücke (3) sind insbesondere als Holzprofile für den Fenster- und Möbelbau ausgebildet. Es handelt sich hierbei um Holzprofile, die in einer vorgeschalteten Hobelmaschine oder dergleichen auf eine bestimmte Querschnittsform und ein bestimmtes Maß gefertigt sind und dann in der Holzbearbeitungsmaschine (2) für das nachfolgende Lackieren vorbehandelt werden.

Sie werden hierbei mittels einer oder mehreren Bearbeitungseinrichtungen (8,9) im Bereich der Führungseinrichtung (1) bearbeitet. Zum Beispiel sind dies zwei mit Abstand in Förderrichtung (7) hintereinander angeordnete Schleifeinrichtungen (8), die beispielsweise als Bandschleifer ausgebildet sind, mit denen die Ober- und Unterseite des Werkstücks (3) geschliffen wird. Diese Schleifeinrichtungen (8) befinden sich an entsprechenden Freiräumen (32) der Führungseinrichtung (1) und sind quer zur Förderrichtung (7) ausgerichtet.

Ferner können ein oder mehrere weitere Bearbeitungseinrichtungseinrichtungen (9) im Bereich der Führungseinrichtung (1) vorhanden sein. Dies können z.B. Bürsteneinheiten zur Reinigung des Werkstücks (3) vor und nach dem Schleifen sein. Beispielhaft sind im Eingangsbereich der Führungseinrichtung (1) ein oder zwei vertikale Bürsteneinheiten (9) angeordnet, die ggf. mittels einer Stelleinrichtung (10) in ihrer Neigung verändert und außerdem an das Werkstück (3) quer zur Förderrichtung (7) zugestellt werden können. Ferner können ein oder mehrere weitere Bürsteneinheiten (9), insbesondere horizontale Bürsten, zwischen und hinter den Schleifeinrichtungen (8) angeordnet sein.

Die Führungseinrichtung (1) kann in der Höhe und der Weite verstellt werden. Sie beinhaltet relativ zueinander bewegliche Führungsmittel (11,12,21,22). Die Verstellung ist in einer oder zwei Achsen möglich. Sie kann manuell oder mittels eines Antriebs erfolgen. Insbesondere ist mittels einer geeigneten elektronischen Steuerung (nicht dargestellt) und entsprechender Antriebe eine automatische Verstellung auf Grund einer Maß- und/oder Positionseingabe möglich. Die Maßeingabe kann durch manuelle Einstellung eines Bedieners vor Ort oder ferngesteuert mittels Datenübertragung durchgeführt werden. Die Bearbeitungsmaschine (2) kann hierfür eine geeignete Bedieneinrichtung mit einer Anzeige, z.B. einem Monitor, und ggf. eine oder mehrere Schnittstelle(n) für eine Datenübertragung aufweisen.

Die Führungseinrichtung (1) besitzt z.B. ein oder mehrere relativ ortsfeste Höhenführungsmittel (21) und Seitenführungsmittel (11) sowie ein oder mehrere quer zur Förderrichtung (7) zustellbare Höhenführungsmittel (22) und Seitenführungsmittel (12). Diese Führungsmittel (11,12,21,22) sind längs der Förderrichtung (7) angeordnet und ausgerichtet. Sie bilden zusammen einen das Werkstück (3) umgebenden Führungskanal (4). Die Führungsmittel (11,12,21,22) sind dabei rechtwinklig zueinander und über Eck angeordnet, wobei sie miteinander einen im Querschnitt rechteckigen Führungskanal (4) bilden.

Die Bearbeitungsmaschine (2) weist ferner eine Fördervorrichtung (5) auf, mit der das Werkstück (3) in und durch die Führungseinrichtung (1) und die Bearbeitungsmaschine (2) transportiert wird. Die Fördervorrichtung (5) weist einen Förderantrieb (6) mit Förderwalzen (23) auf, die z.B. im unteren Bereich der Fördereinrichtung (1) angeordnet sind. Die Förderwalzen (23) können dabei ein Bestandteil des unteren und relativ ortsfesten Höhenführungsmittels (21) sein. Alternativ kann die Fördervorrichtung (5) in anderer Weise ausgebildet und angeordnet sein.

Die zustellbaren Seiten- und Höhenführungsmittel (12,22) können gemeinsam oder unabhängig voneinander zugestellt werden. In den gezeigten Ausführungsbeispielen ist eine getrennte Zustellbarkeit vorhanden, wobei das zustellbare Seitenführungsmittel (12) eine eigene Zustellvorrichtung (19) mit einer horizontalen Zustellachse (20) quer zur Förderrichtung (7) aufweist. Das zustellbare Höhenführungsmittel (22) hat ebenfalls eine eigene Zustellvorrichtung (29) mit einer vertikalen Zustellachse (30). Die Zustellvorrichtungen (19,29) können manuell oder maschinell betätigt werden. In den gezeigten Ausführungsbeispielen haben sie jeweils einen eigenen steuerbaren Zustellantrieb. Die Zustellantriebe können mit der erwähnten Steuerung verbunden sein. Die Zustellung kann z.B. über eine Positionsvorgabe der Zustellung und/oder durch eine Maßvorgabe des Werkstücks (3) erfolgen.

Wie Figur 7 und 8 verdeutlichen, können die Werkstücke (3), insbesondere die Holzprofile, eine sehr unterschiedliche Querschnittsform aufweisen. Im einfachsten Fall können sie als Rechteckprofil ausgebildet sein. Im bevorzugten Fenster- und Möbelbaubereich kommen auch andere kompliziertere Querschnittsformen mit Stufen, Rundungen oder dergleichen von ebenen Flächen abweichenden Konturen vor. Figur 7 und 8 zeigen hierfür zwei Beispiele. Mit der beanspruchten Führungseinrichtung (1) können beliebige Querschnittsgrößen und -geometrien der Werkstücke (3) exakt und sicher im Führungskanal (4) geführt werden.

Die zustellbaren Seiten- und Höhenführungsmittel (12,22) sind gegenseitig quer zur Förderrichtung (7) eingriffs- und überlappungsfähig ausgebildet. Ihre Zustellbewegungen und Zustellwege können sich dabei kreuzen. Dies erlaubt eine Führung von sehr großen und sehr kleinen Werkstückquerschnitten. In Figur 7 und 8 ist der Eingriffs- und Überlappungsbereich (31) dargestellt.

Die zustellbaren Seiten- und Höhenführungsmittel (12,22) können außerdem gegenüber einem angrenzenden und relativ ortsfesten Seiten- oder Höhenführungsmittel (11,21) quer zur Förderrichtung (7) eingriffs- und überlappungsfähig ausgebildet sein. Dies ist allerdings nicht zwingend erforderlich. Sie können auch gemäß Figur 6 mit Seiten- oder Höhenversatz angeordnet sein und bei der Zustellung eingriffsfrei aneinander vorbei bewegt werden.

Die Seiten- und Höhenführungsmittel (11,12,21,22) weisen jeweils mehrere in einer Reihe mit gegenseitigem Abstand (18,28) längs der Förderrichtung (7) angeordnete Führungselemente (13,14,23,24) auf.

Zumindest die beabstandeten Führungselemente (14,24) der zustellbaren Seiten- und Höhenführungsmittel (12,22) sind jeweils gegenseitig in Förderrichtung (7) auf Lücke versetzt und dadurch eingriffs- und überlappungsfähig angeordnet.

Außerdem können auch die Führungselemente (13,23) der relativ ortsfesten Seiten- und Höhenführungsmittel (11,21) in einer Reihe mit gegenseitigem Abstand längs der Förderrichtung (7) sowie auf Lücke versetzt angeordnet sein.

Die bevorzugt in Förderrichtung (7) jeweils fluchtend aufgereihten Führungselemente (13,14,23,24) bilden die seitlichen, oberen und unteren Hüllwände des Führungskanals (4). Durch die gerade Erstreckung der Führungselemente (13,14,23,24) ergeben sich ebene Hüllwände. Alternativ sind Konturierungen möglich.

Die Zahl der Führungselemente (13,14,23,24) an den Seiten- und Höhenführungsmitteln (11,12,21,22) kann gleich oder unterschiedlich sein. Vorzugsweise sind zumindest einige der seitlichen Führungselemente (13,14) entlang der Führungs- oder Förderrichtung (7) einander direkt gegenüberliegend angeordnet und wirken somit beidseits auf gleicher Höhe führend auf das Werkstück (3) ein. Eine entsprechende gegenüberliegende Anordnung kann auch bei den oberen und unteren Führungselementen (23,24) vorhanden sein.

Die Führungselemente (13,14,23,24) können in beliebig geeigneter Weise ausgebildet sein. Sie haben bevorzugt im Kontaktbereich zum Werkstück (3) eine gerade Erstreckung. In den gezeigten und bevorzugten Ausführungsbeispielen sind sie als drehbare, bevorzugt zylindrische Rollen ausgeführt, deren Achsen jeweils quer zur Förderrichtung (7) ausgerichtet sind. Die Seitenrollen (13,14) und die zustellbaren Dachrollen (24) sind dabei frei drehbar auf Achsen gelagert. Die unteren ortsfesten Führungselemente bzw. Bodenrollen (23) können in der vorgenannten Weise als steuerbar angetriebene Förderwalzen der Fördervorrichtung (5) ausgebildet sein. Ein Antrieb kann z.B. über die in der Zeichnungen angedeuteten Kettentriebe erfolgen. Alternativ oder zusätzlich können ein oder mehrere beliebige andere Führungselemente (13,14,23,24) als steuerbar angetriebene Förderwalzen der Fördervorrichtung (5) ausgebildet sein.

Die zylindrischen Rollen (13,14,23,24) können einen Mantel aus einem elastischen Material, z.B. Gummi, aufweisen. Das Mantelmaterial kann außerdem eine hohen Reibungskoeffizienten aufweisen, insbesondere bei den Boden- oder Förderrollen (23). Der Durchmesser der Boden- oder Förderrollen (23) kann größer als der Durchmesser der Seiten- und Dachrollen (13,14,24) sein. Entsprechendes gilt, wenn alternativ oder zusätzlich andere Seiten- oder Höhenrollen (13,14,24) als angetriebene Förderrollen ausgebildet sind.

Die zustellbaren Führungselemente (14,24), insbesondere Seiten- und Dachrollen, sind jeweils an einem schlanken Tragarm (17,27) frontseitig angeordnet, wobei sich der Tragarm (17,27) von einem rückseitigen Gestell (16,26) aus quer zur Förderrichtung (7) erstreckt. Die Tragarme (17,27) sind dabei ebenfalls in Förderrichtung (7) beabstandet. Die horizontalen und vertikalen Tragarme (17,27) sind dabei gegenseitig versetzt auf Lücke (18,28) und somit eingriffs- und überlappungsfähig angeordnet. Figur 4 und 5 verdeutlichen diese Ausbildung von Seiten- und Dachrollen (14,24) sowie deren Tragarmen (17,27).

Die Tragarme (17,27) weisen jeweils eine freie Kraglänge auf, die größer als der Eingriffs- und Überlappungsweg ist. Dadurch sind die zustellbaren Führungselemente (14,24) von ihren jeweiligen Gestellen (16,26) so weit distanziert, dass bei der Zustellung und der gegenseitigen Überlappung Kollisionen zwischen den Führungselemente (14,24) und den jeweils anderen Gestellen (26,16) vermieden werden.

In Figur 7 und 8 sind jeweils die gegenseitigen Eingriffs- und Überlappungsstellungen (31) dargestellt. Die zustellbaren Seitenrollen (14) mit ihren Tragarmen (17) können bei der horizontalen Zustellung (20) jeweils in die Lücken (28) zwischen den Dachrollen (24) und deren Tragarmen (27) greifen. Umgekehrt greifen die Dachrollen (24) nebst Tragarmen (27) bei der vertikalen Zustellung (30) jeweils in die Lücken (18) zwischen den Seitenrollen (14) .

Die relativ ortsfesten Führungselemente (13,14) bzw. Seiten- und Bodenrollen oder Förderwalzen können ebenfalls in der vorbeschriebenen Weise an schlanken und beabstandeten Tragarmen angeordnet sein. Alternativ kann auf eine solche Anordnung und Eingriffs- und Überlappungsmöglichkeit zwischen zustellbaren und relativ ortsfesten Führungselementen (13,14,23,24) verzichtet werden.

Wie Figur 7 verdeutlicht, kann die Länge (1) der Führungselemente (13,14,23,24) jeweils gleich oder größer als die zugewandte Dimension (w) des Werkstücks (3) sein. Dies ist z.B. bei Figur 7 die Höhe des Werkstücks (3), die kleiner als die Länge der Seitenrollen (13,14) ist. Für die Werkstückbreite und die Boden- und Dachrollen (23,24) gilt entsprechendes. Alternativ kann die Länge (1) kleiner als die zugewandte Dimension (w) sein.

Die aufrechten seitlichen Führungselemente (13,14) sind vorzugsweise knapp über den unteren liegenden Führungselementen (24) angeordnet. Das Werkstück (3) wird dadurch im unteren Bereich dicht und umlaufend umschlossen.

Die zustellbaren Seiten- und Höhenführungsmittel (12,22) weisen jeweils einen Elementhalter (15,25) für ihre Führungselemente (14,24) auf. Die Elementhalter (15,25) weisen hierfür jeweils ein oder mehrere Gestelle (16,26) mit den besagten Tragarmen (17,27) auf. Die Führungselemente (14,24) können einzeln oder in Gruppen angeordnet sein, wobei zwischen den Gruppen in Förderrichtung (7) ein Abstand bestehen kann. Hierdurch können z.B. die vorgenannten Freiräume (32) für die Bearbeitungseinrichtungen (8,9) gebildet werden. Die Gestelle (16,26) sind dabei unter Überbrückung der Abstände durch einen gemeinsamen Tragbalken oder eine Tragplatte miteinander und mit ihrer jeweiligen Zustellvorrichtung (19,29) verbunden.

Über die besagte elektronische Steuerung der Holzbearbeitungsmaschine können die Maschinenkomponenten, insbesondere die Führungseinrichtung (1), die Fördervorrichtung (5) und die Bearbeitungseinrichtungen (8,9) gesteuert werden. In Verbindung mit einer geeigneten Sensorik ist auch eine Regelung möglich. Abwandlungen der gezeigten und beschriebenen Ausführungsformen sind in verschiedener Weise möglich. Insbesondere können die Merkmale der Ausführungsbeispiele beliebig miteinander kombiniert oder auch vertauscht werden.

### BEZUGSZEICHENLISTE

- 1: Führungseinrichtung
- 2: Holzbearbeitungsmaschine
- 3: Werkstück, Profil
- 4: Führungskanal
- 5: Fördervorrichtung
- 6: Förderantrieb
- 7: Förderrichtung
- 8: Bearbeitungseinrichtung, Schleifeinrichtung
- 9: Bearbeitungseinrichtung, Bürsteneinheit
- 10: Stelleinrichtung
- 11: Seitenführungsmittel relativ ortsfest
- 12: Seitenführungsmittel zustellbar
- 13: Führungselement, Seitenrolle relativ ortsfest
- 14: Führungselement, Seitenrolle zustellbar
- 15: Elementhalter, Rollenhalter
- 16: Gestell
- 17: Tragarm
- 18: Freiraum, Lücke
- 19: Zustellvorrichtung
- 20: Zustellachse, Zustellrichtung (horizontal)
- 21: Höhenführungsmittel relativ ortsfest
- 22: Höhenführungsmittel zustellbar
- 23: Führungselement relativ ortsfest, Förderwalze
- 24: Führungselement, Dachrolle zustellbar
- 25: Elementhalter, Rollenhalter
- 26: Gestell
- 27: Tragarm
- 28: Abstand, Lücke
- 29: Zustellvorrichtung
- 30: Zustellachse, Zustellrichtung, (vertikal)
- 31: Eingriffs- und Überlappungsbereich
- 32: Freiraum

- l: Länge von Führungsmittel
- w: Dimension Werkstück, Höhe oder Breite

## Patentansprüche

1. Führungseinrichtung für ein längs einer Förderrichtung (7) bewegbares Werkstück (3), insbesondere ein Profil aus einem Holzwerkstoff, an einer Bearbeitungsmaschine (2), insbesondere einer Holzbearbeitungsmaschine, wobei die Führungseinrichtung (1) das Werkstück (3) längs einer Förderrichtung (7) führt und in der Höhe und Weite verstellbar ausgebildet ist und Führungsmittel (11,12,21,22) aufweist, die relativ zueinander beweglich sowie gegenseitig quer zur Förderrichtung (7) eingriffs- und überlappungsfähig ausgebildet sind, wobei
- die Führungseinrichtung (1) ein oder mehrere relativ ortsfeste Höhen- und/oder Seitenführungsmittel (11,21) und ein oder mehrere quer zur Förderrichtung (7) zustellbare Höhen- und Seitenführungsmittel (12,22) aufweist,
- wobei die zustellbaren Höhen- und Seitenführungsmittel (12,22) gegenseitig quer zur Förderrichtung (7) eingriffs- und überlappungsfähig ausgebildet sind,
- wobei die zustellbaren Höhen- und Seitenführungsmittel (12,22) und die relativ ortsfesten Höhen- und/oder Seitenführungsmittel (11,21) jeweils mehrere in einer Reihe mit gegenseitigem Abstand (18,28) längs der Förderrichtung (7) angeordnete Führungselemente (13,14,23,24) aufweisen, die jeweils als drehbare Rolle ausgebildet sind.

2. Führungseinrichtung nach Anspruch 1, **dadurch gekennzeichnet, dass** die zustellbaren Höhen- und Seitenführungsmittel (12,22) gegenüber einem angrenzenden, relativ ortsfesten Höhen- oder Seitenführungsmittel (11,21) quer zur Förderrichtung (7) eingriffs- und überlappungsfähig ausgebildet sind und/oder die zustellbaren Höhen- und Seitenführungsmittel (12,22) gegenüber einem angrenzenden, relativ ortsfesten Höhen- oder Seitenführungsmittel (11,21) quer zur Förderrichtung (7) mit Seiten- oder Höhenversatz angeordnet sind und bei der Zustellung eingriffsfrei aneinander vorbei bewegt werden.

3. Führungseinrichtung nach einem der vorhergehenden Ansprüche, **dadurch gekennzeichnet, dass** zumindest einige Führungselemente (13,14,23,24), vorzugsweise die zustellbaren Führungselemente (14,24), eine quer zur Förderrichtung (7) gerichtete Länge aufweisen, die gleich oder größer als die maximale zugewandte Werkstückdimension (w) ist.

4. Führungseinrichtung nach einem der vorhergehenden Ansprüche, **dadurch gekennzeichnet, dass** die beabstandeten Führungselemente (14,24) der zustellbaren Seiten- und Höhenführungsmittel (12,22) jeweils auf Lücke (18,28) sowie eingriffs- und überlappungsfähig angeordnet sind.

5. Führungseinrichtung nach einem der vorhergehenden Ansprüche, **dadurch gekennzeichnet, dass** die zustellbaren Führungselemente (14,24) jeweils an einem schlanken Tragarm (17,27) frontseitig angeordnet sind, der sich von einem rückseitigen Gestell (16,26) quer zur Förderrichtung (7) erstreckt, wobei die quer zueinander ausgerichteten Tragarme (17,27) jeweils in Förderrichtung (7) versetzt auf Lücke (18,28) sowie eingriffs- und überlappungsfähig angeordnet sind.

6. Führungseinrichtung nach Anspruch 5, **dadurch gekennzeichnet, dass** die zustellbaren Seiten- und Höhenführungsmittel (12,22) jeweils einen Elementhalter (15,25) aufweisen, der ein oder mehrere Gestelle (16,26) mit einem oder mehreren Tragarmen (17,27) aufweist.

7. Führungseinrichtung nach einem der vorhergehenden Ansprüche, **dadurch gekennzeichnet, dass** mindestens eines der Führungselemente (13,14,23,24) als steuerbar angetriebene Förderwalze (5) ausgebildet ist.

8. Führungseinrichtung nach einem der vorhergehenden Ansprüche, **dadurch gekennzeichnet, dass** die Führungselemente (13,14,23,24) gruppenweise angeordnet sind und in Förderrichtung (7) einen oder mehrere größere Freiräume (32) für eine Bearbeitungseinrichtung (8,9) bilden.

9. Führungseinrichtung nach einem der vorhergehenden Ansprüche, **dadurch gekennzeichnet, dass** die Höhen- und Seitenführungsmittel (11,12,21,22) längs der Förderrichtung (7) angeordnet und ausgerichtet sind.

10. Führungseinrichtung nach einem der vorhergehenden Ansprüche, **dadurch gekennzeichnet, dass** die Höhen- und Seitenführungsmittel (11,12,21,22) rechtwinklig zueinander und über Eck angeordnet sind, wobei sie einen im Querschnitt rechteckigen Führungskanal (4) für das Werkstück (3) bilden.

11. Führungseinrichtung nach einem der vorhergehenden Ansprüche, **dadurch gekennzeichnet, dass** zumindest einige der seitlichen Führungselemente (13,14) entlang der Förderrichtung (7) einander direkt gegenüberliegend angeordnet sind und beidseits auf gleicher Höhe führend auf das Werkstück (3) einwirken.

12. Führungseinrichtung nach einem der vorhergehenden Ansprüche, **dadurch gekennzeichnet, dass** die zustellbaren Höhen- und Seitenführungsmittel (12,22) jeweils eine Zustellvorrichtung (19,29) aufweisen.

13. Führungseinrichtung nach Anspruch 12, **dadurch gekennzeichnet, dass** die Zustellvorrichtungen (19,29) Zustellantriebe aufweisen, die mit einer elektronischen Steuerung verbunden sind.

14. Bearbeitungsmaschine, insbesondere Holzbearbeitungsmaschine, mit einer Führungseinrichtung (1) für ein längs einer Förderrichtung (7) bewegbares Werkstück (3), insbesondere ein Profil aus einem Holzwerkstoff, **dadurch gekennzeichnet, dass** die Führungseinrichtung (1) nach mindestens einem der Ansprüche 1 bis 13 ausgebildet ist.

15. Bearbeitungsmaschine nach Anspruch 14, **dadurch gekennzeichnet, dass** die Bearbeitungsmaschine (2) eine Bearbeitungseinrichtung (8,9), insbesondere eine Schleifeinrichtung und/oder eine Bürsteneinheit, im Bereich der Führungseinrichtung (1) aufweist.

## Claims

1. Guiding device for a workpiece (3), in particular a profile from a wooden material, which is movable along a conveying direction (7) on a processing machine (2), in particular a woodworking machine, wherein the guiding device (1) guides the workpiece (3) along a conveying direction (7) and is configured so as to be adjustable for height and width, and has guiding means (11, 12, 21, 22) which are configured so as to be movable relative to one another as well as transversely to the conveying direction (7) so as to be capable of mutually engaging and overlapping, wherein
- the guiding device (1) has one or a plurality of relatively stationary vertical and/or lateral guiding means (11, 21) and one or a plurality of vertical and lateral guiding means (12, 22) which are actuatable transversely to the conveying direction (7);
- wherein the actuatable vertical and lateral guiding means (12, 22) are configured so as to be capable of mutually engaging and overlapping transversely to the conveying direction (7);
- wherein the actuatable vertical and lateral guiding means (12, 22) and the relatively stationary vertical and/or lateral guiding means (11, 21) have in each case a plurality of guiding elements (13, 14, 23, 24) which are disposed at a mutual spacing (18, 28) in one row along the conveying direction (7) and are in each case configured as a rotatable roller.

2. Guiding device according to Claim 1, **characterized in that** the actuatable vertical and lateral guiding means (12, 22) in relation to an adjacent, relatively stationary vertical or lateral guiding means (11, 21) are configured so as to be capable of mutually engaging and overlapping transversely to the conveying direction (7), and/or the actuatable vertical and lateral guiding means (12, 22) in relation to an adjacent, relatively stationary vertical or lateral guiding means (11, 21) are disposed transversely to the conveying direction (7) and at a lateral or vertical offset, and when actuated are moved past one another without engaging.

3. Guiding device according to one of the preceding claims, **characterized in that** at least some guiding elements (13, 14, 23, 24), preferably the actuatable guiding elements (14, 24), have a length which is directed transversely to the conveying direction (7) and is equal to or larger than the maximum facing dimension of the workpiece (w).

4. Guiding device according to one of the preceding claims, **characterized in that** the spaced-apart guiding elements (14, 24) of the actuatable lateral and vertical guiding means (12, 22) are in each case disposed so as to include a gap (18, 28) as well as capable of engaging and overlapping.

5. Guiding device according to one of the preceding claims, **characterized in that** the actuatable guiding elements (14, 24) are in each case disposed on the front end of a slender support arm (17, 27) which from a rearward frame (16, 26) extends transversely to the conveying direction (7), wherein the support arms (17, 27,) which are mutually aligned in a transverse manner, are in each case disposed so as to be offset in the conveying direction (7) while including a gap (18, 28) and being capable of engaging and overlapping.

6. Guiding device according to Claim 5, **characterized in that** the actuatable lateral and vertical guiding means (12, 22) have in each case one element holder (15, 25) which has one or a plurality of frames (16, 26) having one or a plurality of support arms (17, 27).

7. Guiding device according to one of the preceding claims, **characterized in that** at least one of the guiding elements (13, 14, 23, 24) is configured as a controllably driven conveyor roller (5) .

8. Guiding device according to one of the preceding claims, **characterized in that** the guiding elements (13, 14, 23, 24) are disposed in groups and in the conveying direction (7) form one or a plurality of comparatively large voids (32) for a processing device (8, 9).

9. Guiding device according to one of the preceding claims, **characterized in that** the vertical and lateral guiding means (11, 12, 21, 22) are disposed and aligned along the conveying direction (7) .

10. Guiding device according to one of the preceding claims, **characterized in that** the vertical and lateral guiding means (11, 12, 21, 22) are disposed so as to be mutually orthogonal and around corners, wherein said vertical and lateral guiding means (11, 12, 21, 22) for the workpiece (3) form a guide duct (4) which is rectangular in the cross section.

11. Guiding device according to one of the preceding claims, **characterized in that** at least some of the lateral guiding elements (13, 14) are disposed so as to be directly opposite one another along the conveying direction (7) and in a guiding manner act at the same height level on both sides the workpiece (3).

12. Guiding device according to one of the preceding claims, **characterized in that** the actuatable vertical and lateral guiding means (12, 22) have in each case one actuating apparatus (19, 29) .

13. Guiding device according to Claim 12, **characterized in that** the actuating apparatuses (19, 29) have actuating drives which are connected to an electronic controller.

14. Processing machine, in particular a woodworking machine, having a guiding device (1) for a workpiece (3), in particular a profile from a wooden material which is movable along a conveying direction (7), **characterized in that** the guiding device (1) is configured according to at least one of Claims 1 to 13.

15. Processing machine according to Claim 14, **characterized in that** the processing machine (2) has a processing device (8, 9), in particular a sanding device and/or a brush unit, in the region of the guide device (1).

## Revendications

1. Appareil de guidage pour une pièce (3) déplaçable le long d'une direction de transport (7), en particulier un profilé en un matériau à base de bois, sur une machine d'usinage (2), en particulier une machine d'usinage de bois, l'appareil de guidage (1) guidant la pièce (3) le long d'une direction de transport (7) et étant configuré sous forme ajustable en hauteur et en largeur, et comprenant des moyens de guidage (11, 12, 21, 22), qui sont configurés sous forme mobile les uns relativement aux autres, ainsi que pour pouvoir s'engager et se chevaucher mutuellement perpendiculairement à la direction de transport (7),
- l'appareil de guidage (1) comprenant un ou plusieurs moyens de guidage de hauteur et/ou latéraux (11, 21) relativement fixes et un ou plusieurs moyens de guidage de hauteur et latéraux (12, 22) ajustables perpendiculairement à la direction de transport (7),
- les moyens de guidage de hauteur et latéraux ajustables (12, 22) étant configurés pour pouvoir s'engager et se chevaucher mutuellement perpendiculairement à la direction de transport (7),
- les moyens de guidage de hauteur et latéraux ajustables (12, 22) et les moyens de guidage de hauteur et/ou latéraux relativement fixes (11, 21) comprenant respectivement plusieurs éléments de guidage (13, 14, 23, 24) agencés en une rangée avec un espacement mutuel (18, 28) le long de la direction de transport (7), qui sont respectivement configurés sous la forme de rouleau rotatif.

2. Appareil de guidage selon la revendication 1, **caractérisé en ce que** les moyens de guidage de hauteur et latéraux ajustables (12, 22) sont configurés pour pouvoir s'engager et se chevaucher perpendiculairement à la direction de transport (7) par rapport à un moyen de guidage de hauteur ou latéral relativement fixe adjacent (11, 21), et/ou les moyens de guidage de hauteur et latéraux ajustables (12, 22) sont agencés avec un décalage latéral ou de hauteur perpendiculairement à la direction de transport (7) par rapport à un moyen de guidage de hauteur ou latéral relativement fixe adjacent (11, 21), et sont déplacés les uns devant les autres sans engagement lors de l'ajustement.

3. Appareil de guidage selon l'une quelconque des revendications précédentes, **caractérisé en ce qu'**au moins certains éléments de guidage (13, 14, 23, 24), de préférence les éléments de guidage ajustables (14, 24), présentent une longueur dirigée perpendiculairement à la direction de transport (7), qui est supérieure ou égale à la dimension maximale de pièce lui faisant face (w) .

4. Appareil de guidage selon l'une quelconque des revendications précédentes, **caractérisé en ce que** les éléments de guidage espacés (14, 24) des moyens de guidage latéraux et de hauteur ajustables (12, 22) sont agencés respectivement sur des vides (18, 28), ainsi que pour pouvoir s'engager et se chevaucher.

5. Appareil de guidage selon l'une quelconque des revendications précédentes, **caractérisé en ce que** les éléments de guidage ajustables (14, 24) sont agencés respectivement du côté frontal sur un bras porteur étroit (17, 27), qui s'étend à partir d'un châssis du côté arrière (16, 26) perpendiculairement à la direction de transport (7), les bras porteurs (17, 27) dirigés perpendiculairement les uns aux autres étant agencés respectivement en décalage dans la direction de transport (7) sur des vides (18, 28), ainsi que pour pouvoir s'engager et se chevaucher.

6. Appareil de guidage selon la revendication 5, **caractérisé en ce que** les moyens de guidage latéraux et de hauteur ajustables (12, 22) comprennent respectivement un support d'élément (15, 25), qui comprend un ou plusieurs châssis (16, 26) munis d'un ou de plusieurs bras porteurs (17, 27).

7. Appareil de guidage selon l'une quelconque des revendications précédentes, **caractérisé en ce qu'**au moins un des éléments de guidage (13, 14, 23, 24) est configuré sous la forme d'un cylindre de transport entraîné de manière commandable (5).

8. Appareil de guidage selon l'une quelconque des revendications précédentes, **caractérisé en ce que** les éléments de guidage (13, 14, 23, 24) sont agencés en groupes et forment dans la direction de transport (7) un ou plusieurs espaces libres plus grands (32) pour un appareil d'usinage (8, 9).

9. Appareil de guidage selon l'une quelconque des revendications précédentes, **caractérisé en ce que** les moyens de guidage de hauteur et latéraux (11, 12, 21, 22) sont agencés et dirigés le long de la direction de transport (7).

10. Appareil de guidage selon l'une quelconque des revendications précédentes, **caractérisé en ce que** les moyens de guidage de hauteur et latéraux (11, 12, 21, 22) sont agencés à angle droit les uns par rapport aux autres et en coin, ceux-ci formant un canal de guidage (4) rectangulaire dans la section transversale pour la pièce (3).

11. Appareil de guidage selon l'une quelconque des revendications précédentes, **caractérisé en ce qu'**au moins certains des éléments de guidage latéraux (13, 14) sont agencés directement en face les uns des autres le long de la direction de transport (7) et agissent en guidage sur la pièce (3) à la même hauteur des deux côtés.

12. Appareil de guidage selon l'une quelconque des revendications précédentes, **caractérisé en ce que** les moyens de guidage de hauteur et latéraux ajustables (12, 22) comprennent respectivement un dispositif d'ajustement (19, 29).

13. Appareil de guidage selon la revendication 12, **caractérisé en ce que** les dispositifs d'ajustement (19, 29) comprennent des entraînements d'ajustement, qui sont reliés à une commande électronique.

14. Machine d'usinage, en particulier machine d'usinage de bois, munie d'un appareil de guidage (1) pour une pièce (3) déplaçable le long d'une direction de transport (7), en particulier un profilé en un matériau à base de bois, **caractérisée en ce que** l'appareil de guidage (1) est configuré selon au moins l'une quelconque des revendications 1 à 13.

15. Machine d'usinage selon la revendication 14, **caractérisée en ce que** la machine d'usinage (2) comprend un appareil d'usinage (8, 9), en particulier un appareil de ponçage et/ou une unité de brossage, dans la zone de l'appareil de guidage (1).
